# DEMANDE DE BREVET EUROPEEN

(11) **EP 3 336 415 A1**
(43) Date de publication de la demande: **20.06.2018**
(21) Numéro de dépôt: 17206314.1
(22) Date de dépôt: 11.12.2017
(51) Int. Cl.: F21S 10/00, F21S 10/02

(54) **SYSTÈME DE PRODUCTION D'EFFETS VISUELS COMPRENANT UN DISPOSITIF OPTIQUE POURVU D'UNE PLURALITÉ DE BAGUETTES DE VERRE**

(30) Priorité: 13.12.2016 FR 1662381
(71) Demandeur: Bricard, Christophe, 84160 Lourmarin (FR)
(72) Inventeur: Bricard, Christophe, 84160 Lourmarin (FR)
(74) Mandataire: Chevalier, Renaud Philippe

(57) **Abrégé**

L'invention porte sur un système (1) de production d'effets visuels, comprenant au moins une source de lumière (2) produisant un faisceau lumineux (F) éclairant au moins un dispositif optique (3) pour produire des effets visuels, où le dispositif optique comprend un support central sur lequel est fixée une pluralité de baguettes de verre (5) montées rayonnantes et de couleurs variées, où la source de lumière (2) est une source de lumière directive et concentrée produisant un faisceau lumineux concentré selon un secteur angulaire (A) prédéfini et dirigé sur le dispositif optique, et la source de lumière est située à distance et à l'extérieur dudit dispositif optique de manière à ce que le faisceau lumineux concentré soit dirigé et concentré sur le dispositif optique pour se diffracter dans les baguettes de verre pour produire des faisceaux lumineux secondaires de colorimétries et de directivités multiples.

## Description

La présente invention se rapporte à un système de production d'effets visuels, et en particulier à un tel système comprenant au moins un projecteur de lumière éclairant au moins un dispositif optique pour produire des effets visuels.

L'invention se rapporte au domaine de la production d'effets visuels, et plus spécifiquement au domaine du design lumineux ou de l'ambiance lumineuse d'un espace clos ou ouvert, artificiel ou naturel.

Il est connu de créer un design lumineux d'un espace en mettant en oeuvre des projecteurs à multiples colorimétries, placés en divers endroits pour un éclairage d'ambiance qui allie diversité chromatique et diversité directionnelle.

Cependant, la multiplicité des projecteurs et la complexité des projecteurs à multiples colorimétries contribuent à une complexité peu abordable pour les non professionnels. En outre, les effets visuels procurés par les projecteurs classiques s'avèrent trop artificiels, avec des flux généralement directifs et des éclairages nets ou faiblement diffus qui donnent une impression peu satisfaisante.

L'état de la technique peut également être illustré par l'enseignement du document US 2003/0007358 A1 qui divulgue une lampe à abat-jour comportant des baguettes de verre entourant une ampoule produisant une lumière diffuse. Il est également connu du document US 1 985 532 d'employer des baguettes de verre mais cette fois au sein d'un panneau publicitaire lumineux, en mettant également en oeuvre des ampoules produisant une lumière diffuse.

Dans ces deux documents de l'art antérieur, la source lumineuse est une source de lumière diffuse composée d'une ou plusieurs ampoules pour produire une lumière diffuse et de ce fait non directive et non concentrée et, par ailleurs, cette source de lumière diffuse est systématiquement intégrée au dispositif optique, que ce soit la lampe à abat jour dans le document US 2003/0007358 A1 ou le panneau publicitaire lumineux dans le document US 1 985 532, de sorte que les baguettes de verre sont uniquement exploitées comme des filtres de couleurs traversées par la lumière diffuse pour dispenser une ambiance lumineuse colorée, sans effet visuel particulier.

La présente invention a pour but de proposer un nouveau système de production d'effets visuels qui offre des effets visuels inattendus, avec un aspect naturel, chaleureux et dans une multiplicité de directions (effet tridimensionnel), sans faire appel à des technologies de projecteurs complexes et sans nécessité une multiplication de projecteurs.

A cet effet, elle propose un système de production d'effets visuels, comprenant au moins une source de lumière produisant un faisceau lumineux éclairant au moins un dispositif optique pour produire des effets visuels, où le dispositif optique comprend un support central sur lequel est fixée une pluralité de baguettes de verre montées rayonnantes sur ledit support central et de couleurs variées, ledit système étant remarquable en ce que la source de lumière est une source de lumière directive et concentrée produisant un faisceau lumineux concentré selon un secteur angulaire prédéfini et dirigé sur le dispositif optique, et en ce que la source de lumière est située à distance et à l'extérieur du dispositif optique de manière à ce que le faisceau lumineux concentré soit dirigé et concentré sur le dispositif optique pour se diffracter dans les baguettes de verre pour produire des faisceaux lumineux secondaires de colorimétries et de directivités multiples.

Grâce aux baguettes de verre rayonnant sur le support central, il est prévu une source de lumière directive et concentrée, autrement dit une source de lumière non diffuse qui produit un faisceau concentrée qui éclaire les baguettes de verre pour obtenir des effets visuels nouveaux, car le faisceau lumineux directif et concentré issu de la source de lumière directive se diffracte dans les baguettes de verre, selon des chemins optiques multiples et exponentiels et ainsi selon des directions multiples, produisant ainsi des faisceaux lumineux secondaires de colorimétries et de directivités multiples.

Il est bien évident que, au sens de l'invention, un faisceau lumineux directif correspond à un faisceau lumineux qui est concentré pour être dirigé sur le dispositif optique et pour « taper » sur les baguettes de verre afin de se diffracter dans les baguettes de verre, excluant ainsi une source de lumière diffuse (telle qu'une ampoule) qui produit une lumière diffuse qui éclaire l'environnement de manière quasi uniforme et omnidirectionnelle et qui ne serait pas adaptée pour être dirigée sur le dispositif optique et ainsi pour créer les effets visuels qui sont obtenus avec le système selon l'invention.

En effet, il est constaté avec l'invention que, au moyen d'un faisceau lumineux concentré et dirigé sur le dispositif optique, ce faisceau lumineux se diffracte dans la pluralité de baguettes de verre pour produire une multiplicité de faisceaux lumineux secondaires qui construisent une projection quasi-omnidirectionnelle, c'est-à-dire quasi-hémisphérique, à laquelle se combinent des bandes lumineuses plus ou moins courbes, l'ensemble de ces faisceaux lumineux secondaires se projetant dans l'espace et dans les surfaces de projection présentes telles que les murs, le sol et le plafond et/ou tout autre élément présent tel qu'une oeuvre d'art, un objet, un écran, une meuble, un élément naturel comme un arbre, ...

Selon une possibilité, le dispositif optique comprend au moins cinquante baguettes de verre, voire au moins cent baguettes de verre.

Dans une réalisation particulière, les baguettes de verre comprennent des baguettes de verre ayant des défauts internes tels que des fissures et des bulles, et/ou des défauts de surface tels que des discontinuités ou irrégularités de surface.

Ces défauts vont contribuer à des effets visuels supplémentaires, nés des passages de flux à travers ces défauts, et donc vont participer à des effets lumineux nouveaux. D'excellents résultats visuels ont ainsi été obtenu avec des baguettes de verre filées main, et en particulier avec des baguettes de verre de Murano filées main.

Dans une autre réalisation, les baguettes de verre comprennent des baguettes de verre cristallin, sans défaut interne ni défaut de surface, telles que des baguettes de verre filées mécaniquement.

Il est bien entendu au sens de l'invention que les baguettes de verre peuvent comprend soit uniquement des baguettes de verre ayant des défauts internes, soit uniquement des baguettes de verre ayant des défauts de surface, soit uniquement des baguettes de verre cristallin, soit une combinaison de tout ou partie de ces différents types de baguettes de verre.

Selon une caractéristique, la source de lumière comprend un système optique assurant une concentration du faisceau lumineux selon un secteur angulaire définit par un demi-angle au sommet compris entre 1 et 15 degrés, et notamment entre 2 et 10 degrés ; une telle concentration angulaire s'avérant avantageuse pour procurer les effets visuels précités.

Selon une autre caractéristique, la source de lumière est située à une distance d'au moins un mètre vis-à-vis du dispositif optique, voire à une distance de plusieurs mètres si les dimensions de l'espace le permet.

Selon une autre caractéristique, la source de lumière produit un faisceau lumineux d'au moins 10000 Lumen, et notamment d'au moins 20000 Lumen ; ce haut niveau de luminosité étant particulièrement avantageux pour procurer les effets visuels précités.

Dans un premier mode de réalisation, les baguettes de verre s'étendent, à partir du support central, selon une distribution substantiellement bidimensionnelle en rayons de disque, en présentant chacune une inclinaison comprise entre -5 et +5 degrés vis-à-vis d'un plan médian.

Ainsi, le dispositif optique présente une forme générale de soleil dessiné à plat en deux dimensions, ou bien de roue à rayons.

Selon une caractéristique, le dispositif optique présente une forme générale de roue avec les baguettes de verre qui s'étendent en rayon entre le support central et un support annulaire, chaque baguette de verre ayant une extrémité proximale fixée sur le support central et une extrémité distale fixée sur le support annulaire.

Selon une autre caractéristique, les extrémités proximales des baguettes de verre sont réparties selon au moins deux couches superposées

Avantageusement, le support central comprend deux platines enserrant les extrémités proximales des baguettes de verre, lesdites extrémités proximales étant encollées sur lesdites platines et encollées entre elles.

En variante, les extrémités proximales des baguettes de verre peuvent être montées en force directement sur le support central ou bien être vissées sur le support central grâce à des manchons de vissage.

Dans une réalisation particulière, le dispositif optique comprend en outre un élément central présentant des propriétés optiques réfléchissantes ou diffractives, ledit élément central étant monté sur le support central et étant entouré par les extrémités proximales des baguettes de verre.

Du fait de son positionnement central avec les baguettes de verre autour, cet élément central participe à des visuels supplémentaires et complémentaires, en interaction avec les baguettes de verre ; un tel élément central peut par exemple être réalisé en matière minéral, ou présenter des surfaces réfléchissantes.

Selon une possibilité de l'invention, le support annulaire présente des orifices à l'intérieur desquels sont insérées les extrémités distales des baguettes de verre.

Selon une autre possibilité de l'invention, les orifices du support annulaire sont répartis selon une ligne directrice à variation périodique, telle qu'une ligne directrice à variation sinusoïdale ou triangulaire, de sorte que les extrémités distales des baguettes de verre sont réparties selon ladite ligne directrice.

Cette répartition des orifices va contribuer à une disposition ondulante des baguettes de verre, et ainsi contribuer à un effet visuel original.

En outre, il est envisageable que les baguettes de verre aient leurs extrémités distales respectives qui sont disposés de manière successive dans les orifices du support annulaire en suivant la ligne directrice tout en alternant entre les baguettes de verre des couches superposées.

Dans un second mode de réalisation, les baguettes de verre s'étendent, à partir du support central, selon une distribution substantiellement tridimensionnelle en rayons de sphère.

Ainsi, le second dispositif optique présente une forme générale d'oursin.

Conformément à d'autres caractéristiques de ce second mode de réalisation de l'invention :
- le support central présente une pluralité d'orifices répartis selon une surface sphérique et à l'intérieur desquels sont insérées des extrémités proximales des baguettes de verre ; et/ou
- chaque baguette de verre a une extrémité proximale fixée sur le support central et une extrémité distale libre.

La présente invention concerne également l'une au moins des caractéristiques ci-après :
- le dispositif optique est entraîné en rotation par un actionneur, contribuant à un mouvement tournant et changeant des effets visuels ;
- la source de lumière directive est un projecteur de lumière ou un système optique apte à fournir un faisceau lumineux directif et concentré à partir du rayonnement solaire ;
- la source de lumière est mouvante pour procurer un faisceau lumineux directif et concentré qui bouge sur le dispositif optique pour éclairer de manière mouvante différentes parties du dispositif optique.

D'autres caractéristiques et avantages de la présente invention apparaîtront à la lecture de la description détaillée ci-après, de deux exemples de mise en oeuvre non limitatifs, faite en référence aux figures annexées dans lesquelles :
- la figure 1 est une vue schématique en perspective d'un système conforme à l'invention, exploitant un premier dispositif optique ;
- les figures 2 et 3 sont des vues schématiques, respectivement en perspective et de face, du premier dispositif optique de la figure 1 ;
- les figures 4 à 8 sont des vues schématiques illustrant des étapes de fabrication du premier dispositif optique des figures 1 à 3 ;
- les figures 9 et 10 sont des photographies de premiers dispositifs optiques selon l'invention, en situation de production d'effets visuels dans un espace clos, sous l'effet d'un éclairage issu d'un projecteur non visible ;
- la figure 11 est une vue schématique en perspective d'un second dispositif optique pour un système conforme à l'invention ;
- la figure 12 est une vue schématique en perspective du support central pour le second dispositif optique de la figure 11 ; et
- la figure 13 est une photographie d'un second dispositif optique, en situation de production d'effets visuels dans un espace clos, sous l'effet d'un éclairage issu d'un projecteur non visible.

En référence à la figure 1, un système 1 de production d'effets visuels conforme à l'invention comprend au moins un projecteur 2 de lumière formant une source de lumière directive produisant un faisceau lumineux directif éclairant au moins un dispositif optique 3 pour produire des effets visuels.

Dans le mode de réalisation de la figure 1, le dispositif optique 3 est conforme à un premier mode de réalisation et est appelé par la suite premier dispositif optique 3 ; ce premier dispositif optique 3 faisant l'objet d'une description ci-après en référence aux figures 2 à 8. Il est noté que d'autres modes de réalisation du dispositif optique peuvent être envisagés, en accord avec les revendications, et notamment le second dispositif optique 4 décrit ultérieurement en référence aux figures 11 et 12.

Dans le cadre de l'invention, il est envisageable de prévoir un unique projecteur 2 ou bien plusieurs projecteurs, tout comme il est envisageable de prévoir un unique dispositif optique ou bien plusieurs dispositifs optiques.

Le projecteur 2 est un projecteur alimenté électriquement qui, une fois actionné, produit un faisceau de lumière éclairant le dispositif optique 3 ou 4. Ce projecteur 2 peut être un projecteur de lumière blanche qui produit un faisceau de lumière blanche. Bien entendu, d'autres types de projecteurs peuvent être envisagées, et notamment des projecteurs à différentes colorimétries.

Comme visible sur la figure 1, ce projecteur 2 constitue une source de lumière directive et concentrée produisant un faisceau lumineux F concentré et directif, dans le sens où ce faisceau lumineux F se présente sous la forme d'un faisceau de lumière conique (aspect concentré du faisceau lumineux F) et directif selon l'axe central X du faisceau de lumière conique (aspect directif du faisceau lumineux F).

Ce projecteur 2 est muni d'un système optique assurant une concentration du faisceau lumineux F selon un secteur angulaire définit par un demi-angle A (visible sur la figure 1) au sommet prédéfini. Ce demi-angle A est compris entre 1 et 15 degrés, et notamment entre 2 et 10 degrés. A titre d'exemple, le système optique peut être composé d'une lentille ou d'un assemblage de plusieurs lentilles ou d'un système à miroirs.

Comme clairement visible sur la figure 1, ce projecteur 2 est situé à distance et à l'extérieur du dispositif optique 3 de manière à ce que le faisceau lumineux F soit dirigé et concentré sur le dispositif optique 3 pour se diffracter dans les baguettes de verre 5 et ainsi pour produire des faisceaux lumineux secondaires de colorimétries et de directivités multiples.

Plus précisément, le projecteur 2 est situé à une distance D d'au moins un mètre vis-à-vis du dispositif optique 3, voire à une distance D de plusieurs mètres.

Avantageusement, ce projecteur 2 produit un faisceau lumineux d'au moins 10000 Lumen, et notamment d'au moins 20000 Lumen.

A titre d'exemple non limitatif, le projecteur 2, qui est un projecteur à flux concentré, peut exploiter l'une des technologies suivantes :
- projecteur à lampe(s) à arc ;
- projecteur à diode(s) électroluminescente(s) ;
- projecteur laser.

En outre, il est envisageable de prévoir, comme source de lumière directive et concentrée, un système optique apte à fournir un faisceau lumineux directif et concentré assurant une concentration du faisceau lumineux à partir du rayonnement solaire, comme par exemple un système optique comprenant une fente et/ou une lentille et/ou un miroir, un tel système optique permettant de produire, à partir d'un rayonnement solaire diffus, un faisceau lumineux directif et concentré qui sera dirigé sur le dispositif optique 3, 4.

En situation de production d'effets visuels, de préférence dans un environnement obscur, le dispositif optique 3 ou 4 est suspendu et le projecteur 2 illumine ce dispositif optique. En variante, le dispositif optique 3 repose sur un socle.

Il est envisageable de prévoir un actionneur 7 qui fait tourner le dispositif optique, autrement dit qui fait tourner le dispositif optique suspendu ou qui fait tourner le socle sur lequel repose le dispositif optique.

Il est également envisageable de prévoir un module de commande relié à la fois à l'actionneur et au projecteur pour piloter à la fois la rotation du dispositif optique et le déclenchement du projecteur 2, dans une recherche d'effets visuels variant à la fois dans le temps et l'espace.

En référence aux figures 1 à 8, le premier dispositif optique 3 comprend un support central 30 sur lequel est fixée une pluralité de baguettes de verre 5 montées rayonnantes sur ce support central 30 et de couleurs variées.

Dans le premier dispositif optique 3, les baguettes de verre 5 s'étendent, entre le support central 30 et un support annulaire 31, selon une distribution substantiellement bidimensionnelle en rayons de disque, de sorte que le premier dispositif optique 3 présente une forme générale de roue avec les baguettes de verre 5 qui s'étendent selon une distribution substantiellement bidimensionnelle en rayons de disque.

Il est entendu par distribution substantiellement bidimensionnelle, le fait que les baguettes de verre 5 ne s'étendent pas obligatoirement toutes dans un même plan médian, mais peuvent présenter chacune une inclinaison comprise entre -5 et +5 degrés vis-à-vis d'un plan médian.

Chaque baguette de verre 5 présente une extrémité proximale 50 fixée sur le support central 30 et une extrémité distale 51 fixée sur le support annulaire 31. Dans ce premier dispositif optique 3, les baguettes de verre 5 sont toutes de la même longueur.

Dans ce premier dispositif optique 3, les baguettes de verre 5 sont au nombre de 180 réparties en trois couches de 60 baguettes de verre 5. Bien entendu, il est envisageable de prévoir un unique couche de baguettes de verre 5, ou plus de deux couches de baguettes de verre 5, tout comme il est envisageable de prévoir plus ou moins de baguettes de verre 5.

Comme décrit ultérieurement, le support central 30 comprend deux platines 32 en forme de couronne, qui enserrent les extrémités proximales 51 des baguettes de verre 5.

Le premier dispositif optique 3 comprend également un élément central 6, appelé également coeur, qui présente des propriétés optiques réfléchissantes ou diffractives.

Cet élément central 6 présente une forme générale sphérique, et peut être réalisé en matière minéral, ou présenté des surfaces réfléchissantes. Cet élément central 6 est monté sur le support central 30, et est plus spécifiquement enchâssé entre les deux platines 32 en traversant ces platines 32, et cet élément central 6 est entouré par les extrémités proximales 51 des baguettes de verre 5.

A titre d'exemple, cet élément central 6 peut être composé d'une pierre semi-précieuse ou minérale naturelle ou synthétique (eg. en zirconium), ou d'un assemblage de telles pierres, comme par exemple sous la forme d'un bloc de cristal facetté, et notamment d'un bloc de cristal de roche.

Lorsque le faisceau lumineux passe sur cet élément central 6, soit parce que le premier dispositif optique 3 est en mouvement soit parce que le faisceau lumineux est en mouvement, de nouveaux effets lumineux sont créés, en plus de ceux obtenus avec les baguettes de verre 5.

La suite de la description porte sur un procédé de fabrication du premier dispositif optique 3, en référence aux figures 4 à 8.

Dans une première étape visible sur la figure 4, le support annulaire 31 est fourni ainsi qu'une platine 32 du support central 30. Le support annulaire 31 présente une face interne annulaire 33 dans laquelle sont prévus des orifices 34 configurés pour réceptionner intérieurement les extrémités distales 51 des baguettes de verre 5.

Comme visible sur la figure 4, les orifices 34 sont répartis selon une ligne directrice à variation périodique sinusoïdale (cette ligne directrice suivant la face interne annulaire 33 sur toute sa périphérie annulaire) c'est-à-dire que ces orifices 34 sont disposés le long d'une ligne directrice virtuelle sinusoïdale. Bien entendu, l'invention n'est pas limitée à une telle répartition des orifices, qui peuvent par exemple être répartis selon une ligne directrice à variation périodique triangulaire, ou une ligne directrice droite.

Dans une deuxième étape visible sur la figure 5, une première série de baguettes de verre 5 est placée entre la platine 32 et le support annulaire 31, pour former une première couche de baguettes de verre 5.

Les baguettes de verre 5 de cette première série ont leurs extrémités proximales 50 qui sont sensiblement jointives sur toute la périphérie externe de la platine 32, et ces extrémités proximales 50 sont encollées sur la platine 32, et sont également encollées entre elles au moyen d'un matériau de collage.

Les extrémités distales 51 des baguettes de verre 5 de cette première couche sont insérées à l'intérieur d'une partie des orifices 34, avec une répartition tous les trois orifices 34. Autrement dit, en considérant la première couche de baguettes de verre 5, une première baguette de verre 5 a son extrémité distale 51 insérée dans un premier orifice 34, et une seconde baguette de verre 5 adjacente de la première baguette de verre 5 a son extrémité distale 51 insérée dans un second orifice 34 séparé du premier orifice 34 par deux autres orifices 34. Ces deux autres orifices 34 sont laissés vacants pour recevoir les extrémités distales 51 de deux autres baguettes de verre 5 de deux autres couches respectives de baguettes de verre 5.

Dans une troisième étape visible sur la figure 6, une deuxième série de baguettes de verre 5 est placée entre la platine 32 et le support annulaire 31, pour former une deuxième couche de baguettes de verre 5.

Les baguettes de verre 5 de cette deuxième série ont leurs extrémités proximales 50 qui sont sensiblement jointives et au même niveau que les extrémités proximales 50 des baguettes de verre 5 de la première couche, et ces extrémités proximales 50 sont encollées sur les extrémités proximales 51 des baguettes de verre 5 de la première couche, et sont également encollées entre elles au moyen du même matériau de collage.

Les extrémités distales 51 des baguettes de verre 5 de cette deuxième couche sont insérées à l'intérieur d'une partie des orifices 34, avec encore une répartition tous les trois orifices 34. Autrement dit, chaque baguette de verre 5 de la deuxième couche a son extrémité distale 51 insérée dans un orifice 34 directement adjacent d'un orifice 34 déjà occupé par une baguette de verre 5 de la première couche, laissant ainsi un orifice 34 libre tous les trois orifices ; ces orifices libres étant laissés vacants pour recevoir les extrémités distales 51 des baguettes de verre 5 de la troisième et dernière couche de baguettes de verre 5.

Dans une quatrième étape visible sur la figure 7, une troisième et dernière série de baguettes de verre 5 est placée entre la platine 32 et le support annulaire 31, pour former une troisième couche de baguettes de verre 5.

Les baguettes de verre 5 de cette troisième série ont leurs extrémités proximales 50 qui sont sensiblement jointives et au même niveau que les extrémités proximales 50 des baguettes de verre 5 de la deuxième couche, et ces extrémités proximales 50 sont encollées sur les extrémités proximales 51 des baguettes de verre 5 de la deuxième couche, et sont également encollées entre elles au moyen du même matériau de collage.

Les extrémités distales 51 des baguettes de verre 5 de cette troisième couche sont insérées à l'intérieur des orifices 34 laissés vacants.

Ainsi, les baguettes de verre 5 sont réparties selon trois couches superposées, et leurs extrémités distales 51 respectives sont disposés de manière successive dans les orifices 34 du support annulaire 31 en suivant la ligne directrice tout en alternant entre les baguettes de verre 5 des couches superposées.

Dans une cinquième étape non illustrée, l'élément central 6 est disposé sur la platine 32, dans le trou central circulaire formé dans la platine 32, et ensuite l'autre platine 32 vient chapeauter les extrémités proximales 50 des baguettes de verre 5, ainsi que l'élément central 6 ; l'élément central 6 étant coincé entre les deux platines 32, dans les trous centraux circulaires formés dans ces deux platines 32.

Cette autre platine 32 est encollée sur les extrémités proximales 50 des baguettes de verre 5 de la troisième couche au moyen du même matériau de collage.

Le support annulaire 31 présente un organe de fixation 35, tel qu'un anneau ou un crochet, pour permettre de suspendre le premier dispositif optique 3 en hauteur, soit sur un plafond soit sur un pied P comme visible sur la figure 10. Le support annulaire 31 ainsi que les platines 32 sont de préférence réalisés en métal.

Comme visible sur les figures 9 et 10, bien que ces figures soient des photographies en noir et blanc, on note que, en situation de production d'effets visuels, le premier dispositif optique 3 produit des effets visuels dans toutes les directions, à la fois au sol, au plafond et sur les murs, et ce avec un unique projecteur.

En référence aux figures 11 et 12, le second dispositif optique 4 comprend un support central 40 sur lequel est fixée une pluralité de baguettes de verre 5 montées rayonnantes sur ce support central 40 et de couleurs variées.

Dans le second dispositif optique 4, les baguettes de verre 5 s'étendent, à partir du support central 40, selon une distribution substantiellement tridimensionnelle en rayons de sphère, de sorte que le second dispositif optique 4 présente une forme générale présente une forme générale d'oursin.

Le support central 40 présente une pluralité d'orifices 41 répartis selon une surface sphérique. Plus précisément, le support central 40 comporte une pluralité de tubes 42, de préférence métalliques, solidarisés entre eux, notamment par soudage, où ces tubes 42 sont disposés en rayons de sphère. Bien entendu, d'autres formes pour le support central 40 sont envisageable, comme par exemple, et à titre non limitatif, une sphère percée.

Chaque baguette de verre 5 présente une extrémité proximale 50 fixée dans un orifice 41 du support central 40, notamment par collage, et une extrémité distale 51 libre. Dans ce second dispositif optique 4, les baguettes de verre 5 peuvent être de la même longueur ou de longueurs distinctes.

Le support central 40 présente un organe de fixation 45, tel qu'un anneau ou un crochet, fixé au bout d'une tige 44 solidaire du support central 40, pour permettre de suspendre le second dispositif optique 4 en hauteur, soit sur un plafond soit sur un pied.

Comme visible sur la figure 13, bien que cette figure soit une photographie en noir et blanc, on note que, en situation de production d'effets visuels, le second dispositif optique 4 produit aussi des effets visuels dans toutes les directions, à la fois au sol, au plafond et sur les murs, et ce avec un unique projecteur.

Il est à noter que les baguettes de verre 5 peuvent être :
- des baguettes de verre présentant des défauts internes tels que des fissures et des bulles, et/ou des défauts de surface tels que des discontinuités ou irrégularités de surface, comme par exemple des baguettes de verre filées main, et notamment des baguettes de verre de Murano filées main ; et/ou
- des baguettes de verre cristallin, sans défaut interne ni défaut de surface, comme par exemple des baguettes de verre filées mécaniquement.

Il est envisageable de prévoir uniquement l'un de ces deux types de baguettes de verre, tout comme il est envisageable de mixer les deux types de baguettes de verre au sein d'un même dispositif optique.

Bien entendu l'exemple de mise en oeuvre évoqué ci-dessus ne présente aucun caractère limitatif et d'autres améliorations et détails peuvent être apportés au système selon l'invention, sans pour autant sortir du cadre de l'invention où d'autres formes de dispositifs optiques avec des baguettes de verre réparties selon diverses conformations et/ou avec divers moyens de fixation sur un support central peuvent par exemple être réalisées, comme par exemple des moyens de fixation par montage en force ou par vissage.

## Revendications

1. Système (1) de production d'effets visuels, comprenant au moins une source de lumière (2) produisant un faisceau lumineux (F) éclairant au moins un dispositif optique (3 ; 4) pour produire des effets visuels, où le dispositif optique (3 ; 4) comprend un support central (30 ; 40) sur lequel est fixée une pluralité de baguettes de verre (5) montées rayonnantes sur ledit support central (30 ; 40) et de couleurs variées, ledit système (1) étant **caractérisé en ce que** la source de lumière (2) est une source de lumière directive et concentrée produisant un faisceau lumineux (F) concentré selon un secteur angulaire (A) prédéfini et dirigé sur le dispositif optique (3 ; 4), et **en ce que** la source de lumière (2) est située à distance et à l'extérieur dudit dispositif optique (3 ; 4) de manière à ce que le faisceau lumineux (F) concentré soit dirigé et concentré sur le dispositif optique (3 ; 4) pour se diffracter dans les baguettes de verre (5) pour produire des faisceaux lumineux secondaires de colorimétries et de directivités multiples.

2. Système (1) selon la revendication 1, dans lequel les baguettes de verre (5) comprennent des baguettes de verre ayant des défauts internes tels que des fissures et des bulles, et/ou des défauts de surface tels que des discontinuités ou irrégularités de surface.

3. Système (1) selon l'une quelconque des revendications 1 et 2, dans lequel les baguettes de verre (5) comprennent des baguettes de verre cristallin, sans défaut interne ni défaut de surface.

4. Système (1) selon l'une quelconque des revendications 1 à 3, dans lequel la source de lumière (2) comprend un système optique assurant une concentration du faisceau lumineux (F) selon un secteur angulaire définit par un demi-angle (A) au sommet compris entre 1 et 15 degrés, et notamment entre 2 et 10 degrés.

5. Système (1) selon l'une quelconque des revendications 1 à 4, dans lequel la source de lumière (2) est située à une distance (D) d'au moins un mètre vis-à-vis du dispositif optique (3 ; 4).

6. Système (1) selon l'une quelconque des revendications 1 à 5, dans lequel la source de lumière (2) produit un faisceau lumineux d'au moins 10000 Lumen, et notamment d'au moins 20000 Lumen.

7. Système (1) selon l'une quelconque des revendications 1 à 6, dans lequel le dispositif optique (3) comprend une pluralité de baguettes de verre (5) qui s'étendent, à partir du support central (30), selon une distribution substantiellement bidimensionnelle en rayons de disque, en présentant chacune une inclinaison comprise entre -5 et +5 degrés vis-à-vis d'un plan médian.

8. Système (1) selon la revendication 7, dans lequel le dispositif optique (3) présente une forme générale de roue avec les baguettes de verre (5) qui s'étendent en rayon entre le support central (30) et un support annulaire (31), chaque baguette de verre ayant une extrémité proximale (50) fixée sur le support central (30) et une extrémité distale (51) fixée sur le support annulaire (31).

9. Système (1) selon la revendication 8, dans lequel les extrémités proximales (50) des baguettes de verre (5) sont réparties selon au moins deux couches superposées.

10. Système (1) selon l'une quelconque des revendications 8 et 9, dans lequel le dispositif optique (3) comprend en outre un élément central (6) présentant des propriétés optiques réfléchissantes ou diffractives, ledit élément central (6) étant monté sur le support central (30) et étant entouré par les extrémités proximales (50) des baguettes de verre (5).

11. Système (1) selon l'une quelconque des revendications 5 à 8, dans lequel le support annulaire (31) présente des orifices (34) à l'intérieur desquels sont insérées les extrémités distales des baguettes de verre (5), et dans lequel les orifices (34) du support annulaire (31) sont répartis selon une ligne directrice à variation périodique, telle qu'une ligne directrice à variation sinusoïdale ou triangulaire, de sorte que les extrémités distales (51) des baguettes de verre (5) sont réparties selon ladite ligne directrice.

12. Système (1) selon l'une quelconque des revendications 1 à 3, dans lequel le dispositif optique (4) comprend une pluralité de baguettes de verre (5) qui s'étendent, à partir du support central (40), selon une distribution substantiellement tridimensionnelle en rayons de sphère.

13. Système (1) selon la revendication 12, dans lequel chaque baguette de verre (5) a une extrémité proximale (50) fixée sur le support central (40) et une extrémité distale (51) libre.

14. Système (1) selon l'une quelconque des revendications précédentes, dans lequel le dispositif optique (3 ; 4) est entraîné en rotation par un actionneur.

15. Système (1) selon l'une quelconque des revendications précédentes, dans lequel la source de lumière (2) est un projecteur de lumière ou un système optique apte à fournir un faisceau lumineux directif et concentré à partir du rayonnement solaire.
